# EUROPÄISCHE PATENTSCHRIFT

(11) **EP 1 921 009 B1**
(45) Veröffentlichungstag und Bekanntmachung des Hinweises auf die Patenterteilung: **23.04.2014**
(21) Anmeldenummer: 06123720.2
(22) Anmeldetag: 09.11.2006
(51) Int. Cl.: B65D 1/24

(54) **Kasten**
Crate
Casier

(43) Veröffentlichungstag der Anmeldung: 14.05.2008
(73) Patentinhaber: Oberland M & V GmbH, 88410 Bad Wurzach (DE)
(72) Erfinder: Götz, Wilhelm, 88410 Bad Wurzach (DE)
(74) Vertreter: Otten, Herbert

(56) Entgegenhaltungen:
- EP-A- 0 770 558
- WO-A-2005/105585
- DE-U- 1 883 773
- FR-A1- 2 567 731
- US-A1- 4 093 101

## Beschreibung

Die Erfindung bezieht sich auf einen Kasten mit einem Bodenteil und vier an den Außenkanten angeordneten Wandungen und mit Gefachen zur Aufnahme von Gegenständen.

Es sind verschiedenartigste Kästen dieser Bauart bekannt, die jedoch oftmals Probleme beim maschinellen Entnehmen von beispielsweise Flaschen aufweisen. Flaschen verklemmen oftmals und lassen sich dadurch nur schlecht oder gar nicht maschinell entnehmen.

Aus der DE 01883773 U1, der US 04093101 A, der WO 05105585 A1, der FR 02567731 A1 sowie der EP 00770558 A1 sind Flaschenkästen bekannt, welche sich zur automatisierten Befüllung und Entladung eignen. Die Kästen weisen jedoch entweder keine Gefachwandungen auf oder die Gefachwandungen sind durch komplexe Konstruktionen gebildet, welche die zwar Flaschen halten, dabei aber erhöhte Herstellungs- und Handhabungskosten mit sich bringen.

Der Erfindung liegt die Aufgabe zugrunde, einen Kasten vorzuschlagen, der ein leichtes und sicheres maschinelles Entnehmen von Flaschen gestattet und ein Verklemmen verhindert.

Diese Aufgabe wird erfindungsgemäß durch einen Kasten nach Anspruch 1 gelöst.

Die Elastizität ermöglicht, daß die Gefachwandungen beim Herausnehmen der Flaschen nachgeben und so mehr Platz zur Verfügung steht. Vorhandener Luftraum in benachbarten Gefachen kann so mitbenutzt werden.

Erfindungsgemäß ist es vorgesehen, dass der Kasten im Bereich der Ecken entlang der Wandungen nach oben weisende Verstärkungsholme aufweist, wobei die Holme wenigstens im oberen Bereich verjüngt ausgebildet sind.

Damit steht besonders für an den Flaschen hängenden Flaschenverschlüsse ausreichend Platz beim Entnehmen der Flaschen zur Verfügung.

Erfindungsgemäß hat es sich auch als sehr vorteilhaft erwiesen, wenn der Kasten an den Innenseiten seiner Seitenwände ein wellenförmiges Profil aufweist.

Durch dieses wellenförmige Profil kann nochmals Platz im Kasteninneren geschaffen werden. Die Stabilität der Wand bleibt durch diese Ausgestaltung erhalten, obwohl die Wandstärke reduziert wird.

Es hat sich dabei als äußerst vorteilhaft erwiesen, wenn das wellenförmige Profil in den Eckbereichen der Seitenwände angeordnet ist.

Gerade die Eckbereiche sind problematisch in Bezug auf verklemmen und verhaken von in den Kasten eingestellten Gegenständen, so daß gerade hier der Platzgewinn vorteilhaft ist.

Eine weitere äußerst vorteilhafte Weiterbildung der Erfindung liegt auch dann vor, wenn das wellenförmige Profil im Hinblick auf Anordnung, Tiefe und Radius auf die in den Kasten einzustellenden Gegenstände, insbesondere auf Bügelverschlüsse an Getränkeflaschen abgestimmt ist.

Gerade bei Bügelverschlußflaschen besteht das Problem des Verklemmens der geöffneten Flaschen im Kasten.

Es hat sich gemäß einer weiteren Ausgestaltung der Erfindung auch als äußerst vorteilhaft erwiesen, wenn das wellenförmige Profil nicht nur auf den Innenseiten der Seitenwände angeordnet ist, sondern auf die Aussenseiten hindurchragt.

Dadurch wird eine nochmalige Materialersparnis und eine höhere Stabilität erzielt.

Eine sehr vorteilhafte Ausgestaltung der Erfindung liegt auch darin, daß die Gefachwandungen Ausnehmungen aufweisen.

Durch diese Ausnehmungen werden die Gefachwandungen mit einer ausreichenden Elastizität ausgestattet.

Erfindungsgemäß hat es sich auch als sehr vorteilhaft erwiesen, wenn die Ausnehmungen als Schlitze ausgebildet sind, die von der oberen Begrenzung her in die Gefachwandungen hineinragen.

Damit wird eine besonders große Elastizität im Bereich des oberen Randes der Gefache erzielt.

Sehr vorteilhaft ist es gemäß einer Weiterbildung der Erfindung auch, wenn die Ausnehmungen außermittig zur jeweiligen Gefachwandung angeordnet sind.

Damit wird vermieden, daß benachbarte Flaschen aneinander stoßen.

Eine sehr vorteilhafte Fortbildung der Erfindung liegt auch dann vor, wenn die Gefachbegrenzungswände glatt ausgebildet sind.

Ebenfalls äußerst vorteilhaft ist es, wenn wenigstens die Innenseiten der Kastenwandungen glatt ausgebildet sind.

Durch beide Ausgestaltungen wird verhindert, daß sich die Flaschen und daran hängende Flaschenverschlüsse beim Herausnehmen verhaken.

Es hat sich erfindungsgemäß auch als sehr vorteilhaft erwiesen, wenn die Innenseiten der Kastenwandungen wenigstens teilweise nach oben zurückgesetzt ausgebildet sind.

Hierdurch wird für genügend Raum gesorgt, der ein Verhaken der Flaschen bei maschineller Entnahme verhindert.

Eine weitere sehr vorteilhafte Ausgestaltung der Erfindung liegt auch dann vor, wenn Grifföffnungen in wenigstens einem Teil der Kastenwandungen vorgesehen sind.

Dadurch lässt sich der Kasten sehr gut ergreifen.

Ebenfalls sehr vorteilhaft ist es erfindungsgemäß auch, wenn die Griffe abgeschrägt ausgebildet sind.

Auch hierdurch wird ein Verhaken der Flaschen verhindert.

Eine sehr vorteilhafte Ausgestaltung der Erfindung liegt auch darin, daß der Kasten aus Kunststoff, vorzugsweise im Spritzgußverfahren hergestellt ist.

Hierdurch ist der Kasten leicht und dennoch stabil.

Ebenfalls sehr vorteilhaft ist es, wenn der Kasten zur Aufnahme von Flaschen, insbesondere von Bügelverschlußflaschen vorgesehen ist.

Besonders bei Bügelverschlußflaschen besteht bei herkömmlichen Kästen ein erheblickes Verhakungsrisiko. Dies wird durch den erfindungsgemäßen Kasten wirksam vermieden.

Im folgenden wird die Erfindung anhand eines Ausführungsbeispiels veranschaulicht.

Dabei zeigen:
- Fig. 1: ein Schaubild eines erfindungsgemäßen Kastens zur Aufnahme von mit Bügelverschlüssen versehenen Flaschen,
- Fig. 2: einen Schnitt in Querrichtung des Kastens,
- Fig. 3: eine Detaildarstellung eines mit einem wellenförmigen Profil versehenen Seitenwandabschnittes und
- Fig. 4: einen Schnitt durch einen Seitenwandabschnitt mit einem wellenförmigen Profil.

Mit 1 ist in Fig. 1 ein Kasten zur Aufnahme von nicht dargestellten Flaschen mit einem Bodenteil 2 und vier daran angelenkten Seitenwänden, zwei Schmalseitenwänden 3 und 4 und zwei Längsseitenwänden 5 und 6. Im von den Seitenwänden 3, 4, 5 und 6 umschlossenen Raum sind mehrere Gefache 7 zur Aufnahme jeweils einer Flasche vorgesehen. Die Gefache werden einerseits durch die Seitenwände 3, 4, 5 und 6 und durch Gefachwandungen 8 und 9 begrenzt.

Im Bereich der Ecken des Kastens 1 sind nach oben gerichtete Holme 10 angeordnet. Zusätzlich sind auch direkt in den Ecken weitere Verstärkungsholme 11 angebracht. Die Holme 10 und 11 erlauben beim Stapeln mehrerer Kästen 1 die Gewichtskräfte auf die Unterlage zu übertragen. Zudem wird der Kasten 1 durch die Holme 10 und 11 verstärkt und stabilisiert.

Werden nun Bügelverschlußflaschen in dem Kasten 1 transportiert, ist der Bügelverschluß bei entleerten und in den Kasten zurückgestellten Flaschen geöffnet und hängt im wesentlichen an der Außenseite der Flasche. Wenn diese Flaschen nun zum Beispiel in einer Brauerei wieder aus dem Kasten entnommen werden sollen, geschieht dies im allgemeinen maschinell mit sogenannten Saugglocken. Die geöffneten Bügelverschlüsse sind jedoch oftmals für ein Verklemmen der jeweiligen Flasche in den Gefachen 7 bzw. zwischen den Gefachwandungen 8 bzw. 9 und einer Seitenwand verantwortlich, so daß die Flasche nicht maschinell entnommen werden kann.

Um ein derartiges Verklemmen zu vermeiden wird gemäß der vorliegenden Erfindung dafür gesorgt, daß mehr Raum für die Flaschen und die Verschlüsse zur Verfügung steht und daß die Flaschen sich etwas bewegen können. Besonders die in den Kastenecken eingestellten Flaschen neigen zum Verklemmen. Bei anderen Flaschen besteht oftmals die Möglichkeit, diese durch eine definierte Drehung beim Entnehmen aus ihrer Verklemmung bzw. Verhakung zu befreien. Dies funktioniert aufgrund der Art der Verklemmung bei den in den Ecken eingestellten Flaschen jedoch nicht.

Hierzu sind die Holme 10 und 11 in ihrem oberen Bereich, in dem die Flaschenverschlüsse angeordnet sind, verjüngt ausgebildet, wie dies in Fig. 2 dargestellt ist.

Beim Entnehmen der angrenzenden Flaschen steht ausreichend Platz zur Verfügung, so daß sich der Bügelverschluß nicht mehr zwischen Flasche und den Holmen 10 und 11 verklemmen kann.

Zudem sind in direkt an den Seitenwänden 3, 4, 5 und 6 angrenzenden Reihen der Gefache 7 die Trennwände 9 mit Schlitzen 12 versehen, die von deren oberer Begrenzung zumindest ein Drittel der Höhe der jeweiligen Trennwand hinabreichen. Pro Trennwand 9 ist jeweils ein Schlitz 12 angebracht, der außermittig in der Trennwand 9 angeordnet ist.

Durch diese Schlitze 12 wird die Elastizität der Trennwand 9 erhöht, so daß sich die Flasche in Richtung der nächsten Flasche bewegen kann. Der zur Verfügung stehende Raum aller in einer Reihe angeordneter Gefache kann so beim Entnehmen von insbesondere benachbart zu den Kastenwänden 3, 4, 5 und 6 angeordneten Flaschen genutzt werden.

Die außermittige Anordnung der Schlitze 12 sorgt zudem dafür, daß benachbarte Flaschen nicht aneinander stoßen können, da im Berührungsbereich die Trennwand 9 vorhanden ist.

Es ist erfindungsgemäß auch denkbar, daß mehrere Schlitze 12 pro Trennwand 9 vorgesehen sind, wodurch die Elastizität der jeweiligen Trennwand 9 auch unter Berücksichtigung des jeweiligen Kastenmaterials eingestellt werden kann.

Desweiteren ist es denkbar, daß auch nicht benachbart zu den Seitenwänden angeordnete Gefachwandungen 9 mit Schlitzen 12 versehen werden um auch in anderen Gefachen 7 ein erhöhtes Spiel der Flaschen zu erreichen. Es ist dabei denkbar, daß durch eine derartige Ausgestaltung größere Flaschen in die Gefache 7 eingesetzt werden können, als dies zur Zeit üblich ist.

Die Seitenwände 3, 4, 5 und 6 können Ausnehmungen 13 und 14 aufweisen. Das zwischen den Ausnehmungen 12 und 14 und den oberen Enden der Seitenwände 3, 4, 5 und 6 verbleibende Kastenmaterial kann dann als Griff 15 und 16 dienen.

Die Unterkanten 17 und 18 der Griffe 15 und 16 können auch in Richtung des Kasteninneren abgeschrägt ausgebildet sein. Ein Verhaken der Flaschenverschlüsse an den Unterkanten 17 und 18 wird dadurch minimiert.

Es ist auch denkbar, daß die Begrenzungswände 8 und 9 der Gefache 7 und auch die Innenseiten der Seitenwände 3, 4, 5 und 6 glatt ausgebildet sind und so ein Verhaken der Flaschenverschlüsse beim Entnehmen der Flaschen aus dem Kasten 1 verhindert wird.

Wie in Fig. 4 dargestellt ist es auch denkbar, daß die Seitenwände 3, 4 , 5 und 6 des Kastens 1 im Bereich der Kastenecken mit einem wellenförmigen Profil 19 versehen sind, welches entweder nur auf der Innenseite der Seitenwände 3, 4, 5 und 6 oder auch auf der Innenseite und entsprechend auf der Außenseite vorgesehen sein kann.

Das wellenförmige Profil 19 kann sich über einen Teilbereich der Seitenwände 3, 4, 5 und 6 sowohl in Höhe als auch Breite erstrecken. Es ist aber auch denkbar, daß dieses wellenförmige Profil 19 auch die gesamte Oberfläche der Seitenwände 3, 4, 5 und 6 einnimmt.

Das wellenförmige Profil 19 kann in seiner Größe und Ausgestaltung auf den Radius der Bügelverschlüsse abgestimmt sein.

Durch das wellenförmige Profil 19 wird nicht nur Platz gewonnen, sondern auch noch die Stabilität der Seitenwände 3, 4, 5 und 6 in diesem Bereich erhöht. Ein Beispiel hierzu: Normale Gefache 7 sind auf einen durchschnittlichen Flaschendurchmesser von 70mm abgestimmt. Durch den Einsatz des wellenförmigen Profils 19 kann der zur Verfügung stehende Platz bis auf ca. 78mm ausgedehnt werden. Die Wandstärke der Seitenwände 3, 4, 5 und 6 kann im Bereich des wellenförmigen Profils 19 auf etwa 2,5mm abgesenkt werden.

Wenn das wellenförmige Profil 19 nur auf der Innenseite des Kastens 1 vorgesehen ist, ist die Außenseite glatt und kann damit ein glattes Druckbild aufnehmen. Es ist aber auch denkbar, daß, wenn das wellenförmige Profil 19 bis auf die Außenseite des Kastens 1 hindurchragt, das Druckbild angepasst wird und unter Umständen sogar das wellenförmige Profil 19 zum Beispiel für optische Effekte und als Druckschutz ausnutzt.

Das wellenförmige Profil 19 verläuft in Entnahmerichtung der Flaschen.

Der Kasten 1 kann aus Kunststoff, insbesondere HDPE hergestellt sein.

## Patentansprüche

1. Kasten (1) zur Aufnahme von Bügelverschlussflaschen, mit einem Bodenteil (2) und vier an den Aussenkanten angeordneten Wandungen (3,4,5,6) und mit Gefachen (7) zur Aufnahme von Bügelverschlussflaschen, wobei die Gefache durch wenigstens teilweise elastische Gefachwandungen (8,9) voneinander abgetrennt sind, wobei der Kasten im Bereich der Ecken entlang der Wandungen nach oben weisende Verstärkungsholme (10,11) aufweist, **dadurch gekennzeichnet, dass** die Holme (10,11) wenigstens im oberen Bereich derart verjüngt ausgebildet sind, dass ein Verklemmen eines geöffneten Bügelverschlusses an einer Flasche mit einer Seitenwand vermieden wird.

2. Kasten nach Anspruch 1, **dadurch gekennzeichnet, dass** der Kasten an den Innenseiten seiner Seitenwände ein wellenförmiges Profil aufweist.

3. Kasten nach Anspruch 2, **dadurch gekennzeichnet, dass** das wellenförmig Profil in den Eckbereichen der Seitenwände angeordnet ist.

4. Kasten nach Anspruch 2 oder 3, **dadurch gekennzeichnet, dass** das wellenförmige Profil im Hinblick auf Anordnung, Tiefe und Radius auf die in den Kasten einzustellenden Gegenstände, insbesondere auf Bügelverschlüsse an Getränkeflaschen abgestimmt ist.

5. Kasten nach Anspruch 2, 3 oder 4, **dadurch gekennzeichnet, dass** das wellenförmige Profil nicht nur auf den Innenseiten der Seitenwände angeordnet ist, sondern auf die Aussenseiten hindurchragt.

6. Kasten nach Anspruch einem der vorangehenden Ansprüche, **dadurch gekennzeichnet, dass** die Gefachwandungen Ausnehmungen aufweisen.

7. Kasten nach Anspruch 6, **dadurch gekennzeichnet, dass** die Ausnehmungen als Schlitze ausgebildet sind, die von der oberen Begrenzung her in die Gefanchwandungen hineinragen.

8. Kasten nach Anspruch 6 oder 7, **dadurch gekennzeichnet, dass** die Ausnehmungen aussermittig zur jeweiligen Gefachwandung angeordnet sind.

9. Kasten nach einem der vorangehenden Ansprüche, **dadurch gekennzeichnet, dass** die Gefachbegrenzungswände glatt ausgebildet sind.

10. Kasten nach einem der vorangehenden Ansprüche, **dadurch gekennzeichnet, dass** wenigstens die Innenseiten der Kastenwandungen glatt ausgebildet sind.

11. Kasten nach einem der vorangehenden Ansprüche, **dadurch gekennzeichnet, dass** die Innenseiten der Kastenwandungen wenigstens teilweise nach oben zurückgesetzt ausgebildet sind.

12. Kasten nach einem der vorangehenden Ansprüche, **dadurch gekennzeichnet, dass** Grifföffnungen in wenigstens einem Teil der Kastenwandungen vorgesehen sind.

13. Kasten nach Anspruch 12, **dadurch gekennzeichnet, dass** die Griffe abgeschrägt ausgebildet sind.

14. Kasten nach einem der vorangehenden Ansprüche, **dadurch gekennzeichnet, dass** der Kasten aus Kunststoff, vorzugsweise im Spritzgussverfahren hergestellt ist.

## Claims

1. A box (1) for accommodating swing-top bottles, having a bottom part (2) and four walls (3, 4, 5, 6) arranged on the outer edges and having dividers (7) for accommodating swing-top bottles, wherein the dividers are separated from each other by at least partially elastic divider walls (8, 9), wherein the box in the area of the corners along the walls has reinforcement beams (10, 11) facing upwards, **characterized in that** the beams (10, 11) are designed in a tapered manner at least in the upper area, such that a jamming of an opened swing-top on a bottle with a side wall is prevented.

2. A box according to claim 1, **characterized in that** the box has a wave-like profile on the Insides of its side walls.

3. A box according to claim 2, **characterized in that** the wave-like profile is arranged in the corner areas of the side walls.

4. A box according to claim 2 or 3, **characterized in that** the wave-like profile with regard to arrangement, depth and radius is geared to the objects to be put in the box, particularly to swing-tops on beverage bottles.

5. A box according to claim 2, 3 or 4, **characterized in that** the wave-like profile is arranged not only on the Insides of the side walls, but rather protrudes through on the outside.

6. A box according to one of the preceding claims, **characterized In that** the divider walls have recesses.

7. A box according to claim 6, **characterized in that** the recesses are designed as slots, which extend from the upper delimitation into the divider walls.

8. A box according to claim 6 or 7, **characterized In that** the recesses are arranged eccentrically to the respective divider wall.

9. A box according to one of the preceding claims, **characterized in that** the divider delimitation walls are designed to be smooth.

10. A box according to one of the preceding claims, **characterized in that** at least the insides of the box walls are designed to be smooth.

11. A box according to one of the preceding claims, **characterized in that** the insides of the box walls are designed to be relocated at least partially upwards.

12. A box according to one of the preceding claims, **characterized in that** grip openings are provided in at least one part of the box walls.

13. A box according to claim 12, **characterized in that** the grips are designed in a tapered manner.

14. A box according to one of the preceding claims, **characterized in that** the box is made of plastic, preferably using an injection molding process.

## Revendications

1. Caisse (1) destinée à recevoir des bouteilles à fermeture à étrier, comprenant une partie de fond (2) et quatre parois (3, 4, 5, 6) agencées sur les arêtes extérieures et comprenant des compartiments (7) destinés à recevoir des bouteilles à fermeture à étrier, étant entendu que les compartiments sont séparés les uns des autres par des parois de compartiments au moins partiellement élastiques (8, 9), étant entendu que la caisse présente, dans la zone des angles, le long des parois, des traverses de renfort (10, 11) dirigées vers le haut, **caractérisée en ce que** les traverses (10, 11) sont réalisées dans une forme allant en rétrécissant au moins dans la zone supérieure de façon à éviter qu'une fermeture à étrier ouverte sur une bouteille se coince avec une paroi latérale.

2. Caisse selon la revendication 1, **caractérisée en ce que** la caisse présente sur les côtés intérieurs de ses parois latérales un profil de forme ondulée.

3. Caisse selon la revendication 2, **caractérisée en ce que** le profil de forme ondulée est agencé dans les zones d'angles des parois latérales.

4. Caisse selon la revendication 2 ou 3, **caractérisée en ce que** le profil de forme ondulée est adapté aux objets qui doivent être placés dans la caisse, en particulier à des fermetures à étrier sur des bouteilles de boissons, en ce qui concerne l'agencement, la profondeur et le rayon.

5. Caisse selon la revendication 2, 3 ou 4, **caractérisée en ce que** le profil de forme ondulée n'est pas seulement agencé sur les côtés intérieurs des parois latérales, mais s'étend sur les côtés extérieurs.

6. Caisse selon l'une des revendications précédentes, **caractérisée en ce que** les parois des compartiments présentent des évidements.

7. Caisse selon la revendication 6, **caractérisée en ce que** les évidements sont réalisés sous forme de fentes, qui s'étendent depuis la délimitation supérieure jusqu'aux parois des compartiments.

8. Caisse selon la revendication 6 ou 7, **caractérisée en ce que** les évidements sont agencés de façon excentrée par rapport aux parois des compartiments correspondantes.

9. Caisse selon l'une des revendications précédentes, **caractérisée en ce que** les parois de délimitation des compartiments sont réalisées de façon lisse.

10. Caisse selon l'une des revendications précédentes, **caractérisée en ce qu'**au moins les côtés intérieurs des parois de la caisse sont réalisés de façon lisse.

11. Caisse selon l'une des revendications précédentes, **caractérisée en ce que** les côtés intérieurs des parois de la caisse sont réalisés de façon au moins partiellement reculée vers le haut.

12. Caisse selon l'une des revendications précédentes, **caractérisée en ce que** des ouvertures de prise sont prévues dans au moins une partie des parois de la caisse.

13. Caisse selon la revendication 12, **caractérisée en ce que** les prises sont réalisées de façon biseautée.

14. Caisse selon l'une des revendications précédentes, **caractérisée en ce que** la caisse est fabriquée en plastique, de préférence par un procédé de moulage par injection.
